# FASCICULE DE BREVET EUROPEEN

(11) **EP 1 640 676 B1**
(45) Date de publication et mention de la délivrance du brevet: **24.10.2007**
(21) Numéro de dépôt: 05017463.0
(22) Date de dépôt: 11.08.2005
(51) Int. Cl.: F25B 40/00

(54) **Dispositif combiné d'échangeur de chaleur interne et d'accumulateur pour un circuit de climatisation**
Vorrichtung, die einen inneren Wärmetauscher und Akkumulator für einen Kreislauf einer Klimaanlage kombiniert
Device combining internal heat exchanger and accumulator for an air conditioning circuit

(30) Priorité: 24.09.2004 FR 0410133
(43) Date de publication de la demande: 29.03.2006
(73) Titulaire: Valeo Systèmes Thermiques, 78321 Le Mesnil St Denis Cedex (FR)
(72) Inventeur: Karl, Stefan, 78580 Bazemont (FR)

(56) Documents cités:
- EP-A- 1 306 629
- US-A1- 2004 031 596
- US-B1- 6 298 687
- US-B1- 6 539 746
- US-B1- 6 751 983
- PATENT ABSTRACTS OF JAPAN vol. 2003, no. 12, 5 décembre 2003 (2003-12-05) & JP 2004 190956 A (CALSONIC KANSEI CORP), 8 juillet 2004 (2004-07-08)

## Description

L'invention se rapporte au domaine des circuits de climatisation, en particulier pour véhicules automobiles.

Dans un circuit de climatisation classique, le fluide réfrigérant, habituellement un composé fluoré, est présent sous deux phases différentes, à savoir une phase gazeuse et une phase liquide. Le fluide réfrigérant gazeux mis en mouvement par un compresseur est condensé à l'état liquide dans un condenseur, puis détendu dans un détendeur. De là, il gagne un évaporateur où il se transforme à l'état gazeux pour gagner le compresseur, et ainsi de suite.

Pour éviter les inconvénients dûs à l'utilisation de composés nocifs pour l'environnement, il a été proposé de remplacer les fluides réfrigérants classiques par des fluides moins nocifs, en particulier par des composés naturels, tels que le dioxyde de carbone (CO2), le fluide réfrigérant restant la plupart du temps à l'état gazeux.

On a donc proposé des circuits de climatisation qui utilisent de tels fluides naturels, présents à l'état supercritique, qui fonctionnent à des pressions beaucoup plus élevées que dans le cas des circuits de climatisation classique. Dans de tels circuits, le fluide réfrigérant gazeux est envoyé par le compresseur vers un refroidisseur de gaz puis dans une première partie d'un échangeur de chaleur interne avant de gagner un détendeur puis un évaporateur. A la sortie de l'évaporateur, le fluide réfrigérant gagne un accumulateur puis traverse une seconde partie de l'échangeur de chaleur interne avant de regagner l'entrée du compresseur.

Dans l'échangeur de chaleur interne, le fluide réfrigérant à haute pression et à haute température échange de la chaleur avec le même fluide réfrigérant à basse pression et à basse température.
Pour simplifier la construction de tels circuits de climatisation, on a déjà proposé, comme enseigné par le brevet US 6 523 365, de réaliser un échangeur de chaleur interne intégré dans un accumulateur. Toutefois, ce dispositif connu présente un certain nombre d'inconvénients. Le volume occupé par l'échangeur de chaleur interne dans l'accumulateur est relativement élevé. Le diamètre de l'accumulateur est déterminé par le rayon de courbure minimal de l'échangeur de chaleur disposé coaxialement. La paroi interne de l'échangeur de chaleur est à faible température, ce qui provoque un échange de chaleur important avec le milieu ambiant résultant en une perte d'efficacité du système. De plus, la paroi relativement épaisse de l'accumulateur n'a pas d'autre fonction que de contenir le fluide réfrigérant.

On a proposé aussi, comme enseigné par le brevet US 6 539 746, d'intégrer un accumulateur et un échangeur de chaleur interne dans le refroidisseur de gaz. Toutefois, ce dispositif connu présente un certain nombre d'inconvénients. L'accumulateur et l'échangeur de chaleur interne constituent deux composants différents montés ensemble avec le refroidisseur de gaz, ce qui accroît le nombre de pièces.

L'épaisseur de la paroi de l'accumulateur doit être relativement importante pour supporter des niveaux de pression d'éclatement relativement importants. La paroi d'accumulateur est en contact direct avec le milieu ambiant et placé dans une zone à circulation d'air élevée, ce qui augmente l'échange de chaleur avec le milieu ambiant et aboutit à une perte d'efficacité. Les connexions pour le fluide réfrigérant sont placées aux quatres coins du module d'échange de chaleur, ce qui conduit à des connexions complexes.

On connaît aussi, d'après le brevet US 6 189 334, un dispositif de climatisation dans lequel un échangeur de chaleur interne est combiné à un condenseur et un collecteur.
Par ailleurs, on connaît d'après le brevet US 6 751 983 un dispositif de climatisation dans lequel l'échangeur de chaleur interne comprend des conduits agencés en spirale.

L'invention vise à procurer un dispositif combiné d'échangeur de chaleur interne et d'accumulateur pour un circuit de climatisation parcouru par un fluide réfrigérant, qui permet de surmonter les inconvénients précités.

C'est encore un but de l'invention de procurer un tel dispositif combiné de ce type qui est d'une construction simple et qui permet de regrouper les connexions de fluide.

L'invention propose à cet effet un dispositif combiné du type défini en introduction, lequel comprend une paroi cylindrique extérieure dans laquelle sont formés une multiplicité de canaux pour la circulation du fluide réfrigérant à haute pression et à haute température, une bride inférieure propre à fermer une extrémité inférieure de la paroi cylindrique, une bride supérieure propre à fermer une extrémité supérieure de la paroi cylindrique, des orifices d'accès de fluide réfrigérant aménagé dans les brides inférieure et supérieure, un conteneur disposé dans l'espace défini par la paroi cylindrique et les brides inférieur et supérieure, une alimentation en fluide réfrigérant à basse pression et à basse température communiquant avec le conteneur, et un passage pour la circulation du fluide réfrigérant à basse pression et à basse température, aménagé entre la paroi cylindrique et le conteneur et alimenté à partir du conteneur.

De ce fait, l'échangeur de chaleur interne présente une structure coaxiale intégrée directement dans la paroi de l'accumulateur. La paroi de l'accumulateur, qui peut être réalisée par exemple sous la forme d'un profil extrudé ou sous la forme d'une pluralité de tubes coaxiaux, présente maintenant une double fonction :
- elle permet de réaliser un échange de chaleur entre le fluide réfrigérant à basse pression et à basse température à la sortie de l'accumulateur et le fluide réfrigérant à haute pression et à haute température à la sortie du refroidisseur de gaz ; et
- elle permet de réaliser un conteneur sous pression pour l'accumulateur.

Les connexions pour le fluide réfrigérant, pour liaison à l'évaporateur et au compresseur, sont regroupées respectivement dans la bride supérieure et dans la bride inférieure, ce qui simplifie la structure.

Le terme "conteneur" entend désigner ici un élément qui, pour l'essentiel, délimite une zone de séparation de phases pour le fluide réfrigérant, c'est à dire pour séparer les phases gazeuse et liquide de ce fluide. Il est en outre avantageux que ce conteneur délimite aussi une zone de stockage du fluide réfrigérant en phase liquide, formant ainsi un réservoir de liquide.

Dans l'invention, les canaux formés dans la paroi cylindrique extérieure sont de préférence parallèles.

Les brides inférieure et supérieure constituent des organes de fermeture pour obturer la paroi cylindrique extérieure à ses extrémités inférieure et supérieure. Les brides inférieure et supérieure sont avantageusement munies respectivement d'une gorge inférieure agencée pour recevoir l'extrémité inférieure de la paroi cylindrique extérieure et d'une gorge supérieure agencée pour recevoir une extrémité supérieure de la paroi cylindrique extérieure.

Dans une forme de réalisation de l'invention, le conteneur comprend une paroi cylindrique intérieure espacée intérieurement de la paroi cylindrique extérieure pour délimiter un espace annulaire, formant passage pour la circulation du fluide réfrigérant à basse pression et à basse température, qui communique en partie supérieure avec le conteneur et en partie inférieure avec un passage d'évacuation du fluide réfrigérant à basse pression et à basse température, qui traverse la bride inférieure.

Dans cette première forme de réalisation de l'invention, l'espace annulaire peut constituer un passage sans obstacles, ou passage direct, pour la circulation du fluide réfrigérant à basse pression et à basse température. En variante, l'espace annulaire précité peut loger un moyen d'échange de chaleur pour former un canal hélicoïdal entre la paroi cylindrique extérieure et la paroi cylindrique intérieure. Ce moyen d'échange de chaleur peut être, par exemple, un organe en hélice ou un tube capilaire hélicoïdal qui se prolonge dans le conteneur.

Dans cette première forme de réalisation, la paroi cylindrique intérieure se raccorde avantageusement à un fond bombé qui repose contre la bride inférieure.

La paroi cylindrique extérieure est avantageusement formée d'un profil extrudé dans lequel sont formés les canaux pour la circulation du fluide réfrigérant à haute pression et à haute température.

Dans une deuxième forme de réalisation de l'invention, le dispositif comprend un profil extrudé comportant des canaux extérieurs qui constituent les canaux pour la circulation du fluide réfrigérant à haute pression et à haute température et des canaux intérieurs qui constituent le passage de circulation du fluide réfrigérant à basse pression et à basse température.

L'alimentation en fluide réfrigérant à basse pression et à basse température, communiquant avec le conteneur, comprend avantageusement des moyens pour former un tourbillon dans le fluide réfrigérant à basse pression et à basse température entrant dans le conteneur pour séparer la phase gazeuse et la phase liquide du fluide réfrigérant.
Les moyens permettant de former ce tourbillon peuvent être constitués par exemple par un tube hélicoïdal logé dans le conteneur, ou encore par des moyens formant cyclone.

Le dispositif de l'invention comprend avantageusement un organe de retour pour assurer le transfert d'une huile de lubrification véhiculée par le fluide réfrigérant depuis le fond du conteneur vers le passage assurant la circulation du fluide réfrigérant à basse pression et à basse température.

Il est avantageux que la bride inférieure comprenne un passage interne formant un orifice d'entrée propre à être raccordé à la sortie d'un compresseur et un orifice de sortie propre à être raccordé à l'entrée d'un refroidisseur de gaz.

Dans l'invention, le fluide réfrigérant est avantageusement du dioxyde de carbone.

Sous un autre aspect, l'invention concerne un refroidisseur de gaz pour un circuit de climatisation parcouru par un fluide réfrigérant en phase gazeuse, ce refroidisseur étant équipé d'un dispositif combiné d'échangeur de chaleur interne et d'accumulateur comme défini précédemment.

Le refroidisseur de gaz comprend de préférence un collecteur ayant un orifice d'entrée propre à être raccordé à la sortie d'un compresseur, au travers d'un passage aménagé dans la bride inférieure, et un orifice de sortie propre à être raccordé à un orifice d'entrée de la bride inférieure.

Dans la description qui suit, faite seulement à titre d'exemple, on se réfère aux dessins annexés, sur lesquels :
- la figure 1 est une vue schématique en coupe axiale d'un dispositif combiné selon une première forme de réalisation de l'invention, le dessin montrant également les éléments du circuit de climatisation auquel ce dispositif est raccordé ;
- la figure 2 est une vue détaillée en coupe axiale de la partie supérieure d'un dispositif analogue à celui de la figure 1 ;
- la figure 3 est une vue d'extrémité de la bride supérieure du dispositif de la figure 2 ;
- la figure 4 est une vue en coupe axiale de la partie inférieure du dispositif de la figure 2 ;
- la figure 5 est une vue en coupe selon la ligne V-V de la figure 4 ;
- la figure 6 est une vue en perspective de la paroi extérieure et de la paroi intérieure du dispositif des figures 1 à 4 ;
- la figure 7 est une vue analogue à la figure 6 dans une variante de réalisation ;
- la figure 8 est une vue en coupe de la paroi du dispositif, dans une variante de réalisation où le fluide circule en plusieurs passes ;
- la figure 9 est une vue en coupe axiale d'une variante de réalisation dans laquelle le fluide réfrigérant provenant de l'accumulateur circule dans un tube en hélice ;
- la figure 10 est une vue de face d'un refroidisseur de gaz intégrant un dispositif combiné selon l'invention ;
- la figure 11 est une vue en coupe analogue à la figure 5 dans une variante de réalisation ;
- la figure 12 est une vue en coupe partielle, à échelle agrandie, prise suivant la ligne XII-XII de la figure 11 ;
- la figure 13 est une vue en coupe analogue à la figure 5 dans une autre variante de réalisation ; et
- la figure 14 est une vue en coupe partielle, à échelle agrandie, prise suivant la ligne XIV-XIV de la figure 13.

On se réfère d'abord à la figure 1 qui représente un dispositif combiné d'échangeur de chaleur interne et d'accumulateur, désigné dans son ensemble par la référence 10. Le dispositif 10 fait partie d'un circuit de climatisation parcouru par un fluide réfrigérant gazeux, fonctionnant à l'état supercritique, par exemple du dioxyde de carbone (CO₂). Outre le dispositif 10, le circuit comprend un compresseur 12, un refroidisseur de gaz 14, un détendeur 16 et un évaporateur 18.

Le dispositif 10 comprend une paroi cylindrique extérieure 20, dans l'exemple de section circulaire, dans laquelle sont formés une multiplicité de canaux 22, dans l'exemple des canaux parallèles, pour la circulation du fluide réfrigérant à haute pression et à haute température en provenance du refroidisseur de gaz 14. La paroi 20 est limitée par une surface intérieure 20a et une surface extérieure 20b, toutes les deux cylindriques. La paroi 20 est montée entre une bride inférieure 24 et une bride supérieure 26. La bride inférieure 24 est munie d'une gorge inférieure 28, ici de forme circulaire, agencée pour recevoir l'extrémité inférieure de la paroi cylindrique 20. De façon correspondante, la bride supérieure 26 est munie d'une gorge supérieure 30, ici de forme circulaire, agencée pour recevoir l'extrémité supérieure de la paroi cylindrique extérieure 20.

Un conteneur 32 est disposé dans l'espace (volume cylindrique) défini par la paroi cylindrique extérieure 20 et les brides 24 et 26. Le conteneur 32 délimite à la fois une zone de séparation des phases gazeuse et liquide du fluide réfrigérant et une zone de stockage du fluide réfrigérant en phase liquide, formant ainsi un réservoir de liquide pour l'accumulation du fluide réfrigérant

Ce conteneur comprend une paroi cylindrique 34 disposée coaxialement et à distance de la paroi extérieure 20 et un fond bombé 36, qui vient reposer contre une face supérieure 38 de la bride inférieure 24. Cette dernière est par ailleurs limitée extérieurement par une face inférieure 40. La paroi 34 peut être qualifiée de "paroi intérieure" du dispositif dans la mesure où elle est espacée intérieurement de la paroi extérieure 20. La paroi 34 est limitée par une surface intérieure 34a et une surface extérieure 34b. Le fond bombé 36 et la bride inférieure 24 définissent un canal annulaire pour l'évacuation du fluide réfrigérant, comme on le verra plus loin.

La bride supérieure 26 est limitée par une face inférieure 42 et par une face supérieure 44. Les deux brides sont avantageusement réalisés sous la forme de blocs usinés.

La paroi cylindrique 34 du conteneur 32 comporte une extrémité ouverte 46 qui se situe à une faible distance d de la face inférieure 42 de la bride supérieure. De la sorte, l'intérieur du conteneur 32 peut communiquer avec un passage 48 de forme annulaire compris entre la paroi extérieure 20 et le conteneur, ce passage étant destiné à la circulation du fluide réfrigérant à basse pression et à basse température.

Dans la forme de réalisation de la figure 1, le passage 48 précité se trouve confondu avec l'espace annulaire délimité entre la paroi cylindrique 34 du conteneur, qui constitue une paroi intérieure, et la paroi cylindrique extérieure 20. Cet espace annulaire permet ici un passage sans obstacles, ou passage direct, pour la circulation du fluide réfrigérant à basse pression et à basse température.

L'espace annulaire ainsi formé communique en partie inférieure avec un passage d'évacuation 50 pour le fluide réfrigérant à basse pression et à basse température, qui traverse la bride inférieure 24, entre ses faces 38 et 40, et qui constitue ainsi un orifice de sortie 52. Le passage 50 débouche en partie supérieure dans le canal annulaire précité, formé entre le fond bombé 36 et la face supérieure 38 de la bride inférieure 24.

La bride supérieure 26 comporte un passage d'alimentation 54 pour le fluide réfrigérant à basse pression et à basse température. Ce passage 54 est réalisé sous la forme d'un alésage traversant la bride 26 et débouchant sur ses faces 42 et 44. Le passage 54 forme un orifice d'entrée 56 pour le fluide réfrigérant à basse pression et à basse température provenant de l'évaporateur 18.

Dans la partie inférieure du passage 54 est emmanchée une extrémité 58 d'un tube 60 disposé en hélice à l'intérieur du conteneur 32 et se terminant par une extrémité 62. Ce tube hélicoïdal 60 constitue des moyens pour former un tourbillon dans le fluide réfrigérant à basse pression et à basse température entrant dans le conteneur. Ceci permet de séparer les phases gazeuse et liquide du fluide réfrigérant. La phase liquide ainsi séparée s'accumule dans le conteneur 32, le niveau du liquide étant identifié par le repère N sur la figure 1, tandis que la phase gazeuse gagne le passage 48 pour quitter le dispositif 10 par le passage d'évacuation 50.

Par ailleurs, le fluide réfrigérant véhicule une huile qui est nécessaire pour assurer la lubrification du compresseur 12. Cette huile de lubrification est évacuée du conteneur 32 par un organe de retour 64, réalisé ici sous la forme d'un tube capillaire, dont l'extrémité inférieure 66 parvient au fond du conteneur, tandis que l'extrémité supérieure 68, en forme de crosse, débouche en partie supérieure du passage 48.

La bride supérieure 26 comporte en outre un orifice de sortie 70 communiquant avec la gorge supérieure 30 et propre à être raccordé à l'entrée du détendeur 16.

La bride inférieure 24 comprend un orifice 72 débouchant dans la gorge inférieure 28 et propre à être raccordé à la sortie du refroidisseur de gaz 14. Par ailleurs, la bride inférieure 24 comprend un passage interne 74 réalisé par deux alésages à angle droit qui communiquent entre eux et qui débouchent sur la face inférieure 40 de la bride 24 et sur une face latérale 76 de la bride pour former un orifice d'entrée 78 propre à être raccordé à la sortie du compresseur 12 et un orifice de sortie 80 propre à être raccordé à l'entrée du refroidisseur de gaz 14. Les orifices 72 et 80 de la bride 24 sont situés à proximité l'un de l'autre en débouchant sur la face latérale 76, pour faciliter la connexion ou le brasage de la bride au refroidisseur de gaz 14.

Le circuit ainsi équipé du dispositif 10 fonctionne de la façon suivante. Le fluide réfrigérant gazeux provenant du compresseur 12 traverse le passage interne 74 de la bride 24 pour gagner le refroidisseur de gaz 14. Ensuite, le fluide réfrigérant gagne la gorge inférieure 28 puis circule verticalement, de bas en haut, dans les canaux 22 de la paroi 20 comme montré par les flèches. Ensuite, le fluide réfrigérant gagne la gorge supérieure 30 puis traverse successivement le détendeur et l'évaporateur 18 pour gagner l'orifice d'entrée 56. Le fluide réfrigérant parvient ensuite dans le conteneur 32 via le tube hélicoïdal 60. Du fait du mouvement tourbillonnaire ainsi produit, les phases liquide et gazeuse du fluide réfrigérant se séparent. Le fluide réfrigérant gazeux gagne ensuite le passage 48 pour accéder au passage d'évacuation 50 et rejoindre l'entrée du compresseur 12. De son côté, l'huile de lubrification est évacuée du fond du conteneur par le tube capillaire 64 et est ensuite véhiculée dans le fluide réfrigérant pour permettre la lubrification du compresseur.

Grâce à cette construction, on obtient un échange de chaleur entre le fluide réfrigérant à haute pression et à haute température qui circule verticalement de bas en haut dans les canaux 22 de la paroi 20 et le fluide réfrigérant à basse pression et à basse température qui circule verticalement de haut en bas dans l'espace annulaire 48 défini entre la paroi 20 et la paroi cylindrique 34 du conteneur. Ceci permet d'obtenir une structure intégrée de faibles encombrement et poids avec un minimum de connexions, ces dernières étant toute regroupées sur les brides 24 et 26.

De plus, les performances thermiques sont accrues du fait que l'échange de chaleur entre l'accumulateur (c'est-à-dire le conteneur 32) et le milieu ambiant est réduit. Il en résulte également une réduction des fuites possibles en raison du nombre réduit des connexions.

Dans l'exemple de réalisation de la figure 1, la paroi cylindrique extérieure 20 est avantageusement réalisée sous la forme d'un profilé extrudé, de préférence en matière métallique, dans lequel sont formés les canaux parallèles 22. Dans cet exemple, le conteneur 32 est réalisé sous la forme d'un composant séparé, en l'espèce un conteneur à fond bombé, qui est reçu à l'intérieur de cette paroi 20. Toutefois, comme on le verra plus loin, d'autres variantes de réalisation sont envisageables.

La figure 2 est une vue détaillée d'une partie supérieure d'un dispositif 10 conforme à la figure 1. Les éléments communs avec ceux de la figure 1 sont désignés par les mêmes références. On aperçoit en plus un alésage 82 réalisé sous la forme d'un trou borgne qui débouche sur la face supérieure 44 de la bride supérieure 26. Cet alésage est destiné à la fixation d'une contre-bride (non représentée) par l'intermédiaire d'une vis ou analogue.

Sur la figure 3, qui est une vue d'extrémité de la bride supérieure 26, on aperçoit également l'alésage 82 et les orifices 56 et 76.

La figure 4 est une vue détaillée de la partie inférieure du dispositif combiné de la figure 2. Les éléments communs avec ceux de la figure 1 sont désignés par les mêmes références numériques. La bride inférieure 24 comprend aussi un alésage 84 réalisé sous la forme d'un trou borgne qui débouche sur la face inférieure 40 de la bride 24. Cet alésage est destiné à permettre la fixation d'une contre-bride (non représentée) par l'intermédiaire d'une vis ou analogue.

La figure 5 est une vue en coupe horizontale du dispositif de la figure 4. Elle montre de façon détaillée la structure de la paroi cylindrique 20, qui est réalisée sous la forme d'un profil extrudé et qui définit les canaux 22. On voit également que le conteneur 32 est réalisé sous la forme d'un composant distinct qui est logé coaxialement à l'intérieur de la paroi 20.

La figure 6 est une vue en perspective montrant la disposition coaxiale de la paroi extérieure 20 et de la paroi intérieure 34 du conteneur 32.

Dans la forme de réalisation de la figure 7, le dispositif comprend un profil extrudé 86 qui comporte d'une part des canaux extérieurs 22 qui constituent les canaux parallèles pour la circulation du fluide réfrigérant à haute pression et à haute température et des canaux intérieurs 88 qui constituent le passage de circulation du fluide réfrigérant à basse pression et à basse température. Les canaux 20 et 22 sont disposés selon une configuration circulaire qui entoure une autre configuration circulaire formée par les canaux 88. De la sorte, le fluide réfrigérant à haute pression et à haute température circule à contre-courant avec le fluide réfrigérant à basse pression et à basse température.

Dans les formes de réalisation précédentes, le fluide réfrigérant circule en une seule passe, aussi bien dans les canaux 22 que dans le passage 48 ou les canaux 88. Cependant, il est envisageable de faire circuler le fluide en plusieurs passes. Comme montré sur la figure 8, la paroi extérieure 20 est divisée en deux parties, une partie 20A pour la circulation du fluide dans une direction et une partie 20B pour la circulation du fluide dans une autre direction. De façon correspondante, le passage 48 est divisé en deux parties, une partie 48A en correspondance de la partie 20A et une partie 48B en correspondance de la partie 20B. Par exemple, le fluide peut circuler de haut en bas dans la partie 20A et de bas en haut dans la partie 20B, de bas en haut, dans la partie 48A et de haut en bas dans la partie 48B. Cela suppose bien entendu d'aménager les gorges des brides pour permettre à chaque fois un retour du fluide.

On se réfère maintenant à la figure 9 qui représente une autre variante de réalisation dans laquelle l'espace annulaire compris entre la paroi extérieure 20 et la paroi 34 du conteneur 32 loge un moyen d'échange de chaleur 90, par exemple un fil métallique plat bobiné en hélice autour de la paroi 34, pour former un canal hélicoïdal 91 entre les parois 20 et 34. En variante, il peut s'agir d'un tube capillaire enroulé en hélice qui se prolonge dans le conteneur pour former le tube 64 mentionné plus haut. L'objectif recherché est de réduire la section de passage dans le passage annulaire 48 afin de provoquer une augmentation de la vitesse d'écoulement du fluide réfrigérant à basse pression et à basse température. Cette augmentation de vitesse a un impact positif sur le coefficient d'échange thermique entre la paroi 20 et le fluide réfrigérant.

La figure 10 montre un refroidisseur de gaz 14 équipé d'un dispositif combiné 10 selon l'invention. Le refroidisseur de gaz 14 comprend un faisceau 92 monté entre deux collecteurs tubulaires 94 et 96 propres à être disposés verticalement. Le dispositif combiné 10 est implanté de manière sensiblement verticale et coaxial le long du collecteur 94. La bride inférieure 24 comprend, comme sur les figures 1 et 4, un orifice d'entrée 72 et un orifice de sortie 80. L'orifice de sortie 80 est propre à être raccordé à un orifice d'entrée 98 du collecteur 94 pour le raccordement du collecteur à la sortie du compresseur 12 au travers du passage 74 aménagé dans la bride inférieure. Le collecteur 94 comporte en outre un orifice de sortie 100 propre à être relié à l'orifice d'entrée 72 de la bride inférieure qui débouche dans la gorge inférieure 28. On a également représenté sur la figure 10 les orifices 52 et 78 de la bride inférieure qui permettent la liaison avec le compresseur 12 ainsi que les orifices 70 et 56 de la bride supérieure qui permettent la liaison avec le détendeur 16 et l'évaporateur 18.

Dans la forme de réalisation des figures 11 et 12, la paroi cylindrique 34 du conteneur 32 possède une surface extérieure 34b de forme très légèrement ondulée pour créer des ondulations qui sont pressées contre la surface intérieure 20a de la paroi 20 et former ainsi des canaux 102 pour la circulation du fluide réfrigérant à basse pression et à basse température. Ces canaux 102 forment ainsi conjointement le passage 48 mentionné précédemment. Le conteneur 32 est ainsi en contact thermique avec le profil 20 et la surface d'échange en contact avec le fluide réfrigérant à basse pression et à basse température est considérablement augmentée. En outre la surface intérieure 34a de la paroi 34 est munie d'un revêtement isolant 104 pour réduire le transfert de chaleur de la paroi 20 vers le fluide réfrigérant sous forme liquide qui est contenu dans le conteneur 32.

Les figures 13 et 14 illustrent une autre variante dans laquelle un cylindre 106 à surface ondulée est inséré entre la surface intérieure 20a de la paroi 20 et la surface extérieure 34b de la paroi 34. Le cylindre ondulé 106 est brasé sur la paroi 20, les deux étant réalisés par exemple en un matériau à base d'aluminium. En revanche, le conteneur 32 est formé d'un matériau qui ne se brase pas facilement avec l'aluminium, par exemple en acier, pour résister à la température de brasage. Dans cette forme de réalisation, le conteneur 32 n'est pas muni d'un revêtement intérieur 104.
L'invention n'est pas limitée aux formes de réalisation décrites précédemment à titre d'exemples et s'étend à d'autres variantes.

## Revendications

1. Dispositif combiné d'échangeur de chaleur interne et d'accumulateur pour un circuit de climatisation parcouru par un fluide réfrigérant, **caractérisé en ce qu**'il comprend une paroi cylindrique extérieure (20) dans laquelle sont formés une multiplicité de canaux (22) pour la circulation du fluide réfrigérant à haute pression et à haute température, une bride inférieure (24) propre à fermer une extrémité inférieure de la paroi cylindrique extérieure (20), une bride supérieure (26) propre à fermer une extrémité supérieure de la paroi cylindrique extérieure (20), des orifices d'accès (52, 78 ; 56, 70) pour le fluide réfrigérant aménagés dans les brides inférieure et supérieure, un conteneur (32) disposé dans l'espace défini par la paroi cylindrique extérieure (20) et les brides inférieure et supérieure, une alimentation (54) en fluide réfrigérant à basse pression et à basse température communiquant avec le conteneur (32), et un passage (48 ; 88 ; 90) pour la circulation du fluide réfrigérant à basse pression et à basse température, aménagé entre la paroi cylindrique extérieure (20) et le conteneur (32) et alimenté à partir du conteneur.

2. Dispositif selon la revendication 1, **caractérisé en ce que** le conteneur (32) délimite une zone de séparation de phases pour le fluide réfrigérant ainsi qu'une zone de stockage du fluide réfrigérant en phase liquide.

3. Dispositif selon l'une des revendications 1 et 2, **caractérisé en ce que** les canaux (22) formés dans la paroi cylindrique extérieure (20) sont parallèles.

4. Dispositif selon l'une des revendications 1 à 3, **caractérisé en ce que** les brides inférieure (24) et supérieure (26) sont munies respectivement d'une gorge inférieure (28) agencée pour recevoir l'extrémité inférieure de la paroi cylindrique extérieure (20) et d'une gorge supérieure (30) agencée pour recevoir une extrémité supérieure de la paroi cylindrique extérieure (20).

5. Dispositif selon l'une des revendications 1 à 4, **caractérisé en ce que** le conteneur (32) comprend une paroi cylindrique intérieure (34) espacée intérieurement de la paroi cylindrique extérieure (20) pour délimiter un espace annulaire (48), formant passage pour la circulation du fluide réfrigérant à basse pression et à basse température, qui communique en partie supérieure avec le conteneur (32) et en partie inférieure avec un passage d'évacuation (50) du fluide réfrigérant à basse pression et à basse température, qui traverse la bride inférieure (24).

6. Dispositif selon la revendication 5, **caractérisé en ce que** l'espace annulaire (48) constitue un passage sans obstacles pour la circulation du fluide réfrigérant à basse pression et à basse température.

7. Dispositif selon la revendication 5 , **caractérisé en ce que** l'espace annulaire (48) loge un moyen d'échange de chaleur (90 ; 64) pour former un canal hélicoïdal entre la paroi cylindrique extérieure (20) et la paroi cylindrique intérieure (34).

8. Dispositif selon la revendication 7 , **caractérisé en ce que** le moyen d'échange de chaleur est un organe en hélice (90) .

9. Dispositif selon la revendication 7 , **caractérisé en ce que** le moyen d'échange de chaleur est un tube capillaire hélicoïdal (64) qui se prolonge dans le conteneur (32).

10. Dispositif selon l'une des revendications 5 à 9, **caractérisé en ce que** la paroi cylindrique intérieure (34) du conteneur se raccorde à un fond bombé (36) qui repose contre la bride inférieure (24).

11. Dispositif selon l'une des revendications 5 à 10, **caractérisé en ce que** la paroi cylindrique extérieure (20) est formée d'un profil extrudé dans lequel sont formés les canaux (22) pour la circulation du fluide réfrigérant à haute pression et à haute température.

12. Dispositif selon la revendication 1, **caractérisé en ce qu**'il comprend un profil extrudé (86) comportant des canaux extérieurs (22) qui constituent les canaux pour la circulation du fluide réfrigérant à haute pression et à haute température et des canaux intérieurs (88) qui constituent le passage de circulation du fluide réfrigérant à basse pression et à basse température.

13. Dispositif selon l'une des revendications 1 à 12, **caractérisé en ce que** l'alimentation (54) en fluide réfrigérant à basse pression et à basse température, communiquant avec le conteneur (32), comprend des moyens (60) pour former un tourbillon dans le fluide réfrigérant à basse pression et à basse température entrant dans le conteneur, pour séparer la phase gazeuse et la phase liquide du fluide réfrigérant.

14. Dispositif selon la revendication 13, **caractérisé en ce que** les moyens pour former un tourbillon comprennent un tube hélicoïdal (60) logé dans le conteneur (32).

15. Dispositif selon l'une des revendications 1 à 14, **caractérisé en ce qu**'il comprend un organe de retour (64) pour assurer le transfert d'une huile de lubrification véhiculée par le fluide réfrigérant depuis le fond du conteneur (32) vers le passage (48) pour la circulation du fluide réfrigérant à basse pression et à basse température.

16. Dispositif selon l'une des revendications 1 à 15, **caractérisé en ce que** la bride inférieure (24) comprend un passage interne (74) formant un orifice d'entrée (78) propre à être raccordé à la sortie d'un compresseur (12) et un orifice de sortie (80) propre à être raccordé à l'entrée d'un refroidisseur de gaz (14).

17. Dispositif selon l'une des revendications 1 à 16, **caractérisé en ce que** le fluide réfrigérant est du dioxyde de carbone.

18. Refroidisseur de gaz pour un circuit de climatisation parcouru par un fluide réfrigérant en phase gazeuse, **caractérisé en ce qu**'il est équipé d'un dispositif combiné (10) d'échangeur de chaleur interne et d'accumulateur selon l'une des revendications 1 à 17.

19. Refroidisseur de gaz selon la revendication 18,
**caractérisé en ce qu**'il comprend un collecteur (94) avec un orifice d'entrée (98) propre à être raccordé à la sortie d'un compresseur (12) au travers d'un passage (74) aménagé dans la bride inférieure (24), et un orifice de sortie (100) propre à être raccordé à un orifice d'entrée de la bride inférieure (24).

## Claims

1. Combined inside air heater and accumulator device for an air conditioning circuit that is traversed by a refrigerating fluid, **characterised in that** it comprises an externally cylindrical wall (20) in which are formed a multiplicity of ducts (22) for the circulation of the refrigerating fluid at high pressure and at high temperature, a lower flange (24) for sealing one lower end of the externally cylindrical wall (20), an upper flange (26) for sealing one upper end of the externally cylindrical wall (20), access orifices (52, 78, 56, 70) for the refrigerating fluid located in the upper and lower flanges, a container (32) located in the space defined by the externally cylindrical wall (20 and the upper and lower flanges, wherein a supply (54) of refrigerating fluid at low pressure and at low temperature communicates with the container (32) and a passage (48; 88, 90) for the circulation of the refrigerating fluid at low pressure and at low temperature, located between the externally cylindrical wall (20 and the container (32) and supplied from the container.

2. Device according to claim 1, **characterised in that** the container (32) defines a phase separation zone for the refrigerating fluid as well as a storage zone for the refrigerating fluid in the liquid phase.

3. Device according to either of claims 1 or 2, **characterised in that** the ducts (22) formed in the externally cylindrical wall (20) are parallel.

4. Device according to any of claims 1 to 3, **characterised in that** the lower (24) and upper (26) flanges are respectively fitted with a lower groove (28) that is positioned to accommodate the lower end of the externally cylindrical wall (20), and an upper groove (30) that is positioned to accommodate one upper end of the externally cylindrical wall (20).

5. Device according to any of claims 1 to 4, **characterised in that** the container (32) comprises an internally cylindrical wall (34), located inside the externally cylindrical wall (20) to define an annular space (48), forming a passage for the refrigerating fluid at low pressure and at low temperature, which communicates at its upper part with the container (32) and at its lower part with an evacuation passage (50) for the refrigerating fluid at low pressure and at low temperature, which crosses the lower flange (24).

6. Device according to claim 5, **characterised in that** the annular space (48) forms a passage that is free from obstacles for the circulation of the refrigerating fluid at low pressure and at low temperature.

7. Device according to claim 5, **characterised in that** the annular space (48) houses a means of heat exchange (90, 64) to form a helicoidal duct between the externally cylindrical wall (20) and the internally cylindrical wall (34) .

8. Device according to claim 7, **characterised in that** the means of heat exchange is a helical element (90).

9. Device according to claim 7, **characterised in that** the means of heat exchange is a helicoidal capillary tube (64) that extends into the container (32).

10. Device according to any of claims 5 to 9, **characterised in that** the internally cylindrical wall (34) of the container is connected to a rounded base (36) which rests against the lower flange (24).

11. Device according to any of claims 5 to 10, **characterised in that** the externally cylindrical wall (20) is formed by an extruded profiled section in which the ducts (22) are formed for the circulation of the refrigerating fluid at high pressure and at high temperature,.

12. Device according to claim 1, **characterised in that** it comprises an extruded profiled section (86) comprising external ducts (22) which form the ducts for the circulation of the refrigerating fluid at high pressure and at high temperature and internal ducts (88) which form the passage for the circulation of the refrigerating fluid at low pressure and at low temperature.

13. Device according to any of claims 1 to 12, **characterised in that** the supply (54) of refrigerating fluid at low pressure and at low temperature, which communicates with the container (32), comprises means (60) to create a whirlpool in the refrigerating fluid at low pressure and at low temperature entering into the container, to separate the gaseous phase from the liquid phase of the refrigerating fluid.

14. Device according to claim 13, **characterised in that** the means for forming a whirlpool comprise a helicoidal tube (60) housed inside the container (32).

15. Device according to any of claims 1 to 14, **characterised in that** it comprises a return element (64) for the transfer of the lubricating oil transported by the refrigerating fluid from the bottom of the container (32) to the passage (48) for the circulation of the refrigerating fluid at low pressure and at low temperature.

16. Device according to any of claims 1 to 15, **characterised in that** the lower flange (24) comprises an internal passage (74) forming an intake orifice (78) intended to be connected to the outlet of a compressor (12) and an outlet orifice (80) capable of being connected to the intake of a gas cooler (14).

17. Device according to any of claims 1 to 16, **characterised in that** the refrigerating fluid is carbon dioxide.

18. Gas cooler for an air conditioning circuit in which flows a refrigerating fluid in gaseous phase, **characterised in that** it is equipped with a combined inside air heater and accumulator device (10) according to any of claims 1 to 17.

19. Gas cooler according to claim 18, **characterised in that** it comprises a collector ring (94) with an inlet orifice (98) intended to be connected to the outlet of a compressor (12) via a passage (74) located in the lower flange (24) and an outlet orifice (100) intended to be connected to an inlet orifice of the lower flange (24).

## Patentansprüche

1. Kombinierte Vorrichtung bestehend aus einem internen Wärmetauscher und einem Akkumulator für einen Klimakreis, der durch ein Kühlmittel durchflossen wird, **dadurch gekennzeichnet, dass** er eine externe zylindrische Wand (20) umfasst, in der eine Vielzahl von Kanälen (22) für den Durchfluss des Kühlmittels bei Hochdruck und bei hoher Temperatur gebildet sind, ein unterer Flansch (24), der ein unteres Ende der externen zylindrischen Wand (20) schließen kann, ein oberer Flansch (26), der ein oberes Ende der externen zylindrischen Wand (20) schließen kann, Zugangsöffnungen (52, 78; 56, 70) für das Kühlmittel, die in dem unteren und oberen Flansch angeordnet sind, ein Container (32), der in dem durch die externe zylindrische Wand (20) definierten Zwischenraum und der untere und obere Flansch angeordnet ist, eine Versorgung (54) mit Kühlmittel bei niedrigem Druck und bei niedriger Temperatur, die mit dem Container (32) kommunizieren und ein Durchlass (48; 88; 90) für den Durchfluss des Kühlmittels bei niedrigem Druck und bei niedriger Temperatur, der zwischen der externen zylindrischen Wand (20) und dem Container (32) angeordnet ist und von dem Container aus versorgt wird.

2. Vorrichtung nach Anspruch 1, **dadurch gekennzeichnet, dass** der Container (32) den Bereich der Absonderung der Phasen für das Kühlmittel sowie einen Bereich zur Speicherung des Kühlmittels in der flüssigen Phase begrenzt.

3. Vorrichtung nach einem der Ansprüche 1 und 2, **dadurch gekennzeichnet, dass** die Kanäle (22), die in der externen zylindrischen Wand (20) gebildet sind, parallel zueinander sind.

4. Vorrichtung nach einem der Ansprüche 1 bis 3, **dadurch gekennzeichnet, dass** der untere (24) und obere Flansch (26) jeweils mit einer unteren Vertiefung (28) versehen sind, die angeordnet ist, um das untere Ende der externen zylindrischen Wand (20) aufzunehmen und die mit einer oberen Vertiefung (30)versehen sind, die angeordnet ist, um ein oberes Ende der externen zylindrischen Wand (20) aufzunehmen.

5. Vorrichtung nach einem der Ansprüche 1 bis 4, **dadurch gekennzeichnet, dass** der Container (32) eine interne zylindrische Wand (34) umfasst, die in der externen zylindrischen Wand (20) mit Zwischenraum angeordnet ist, um einen ringförmigen Bereich (48) zu begrenzen, der einen Durchlass für den Durchfluss des Kühlmittels mit niedrigem Druck und niedriger Temperatur bildet, der im oberen Teil mit dem Container (32) kommuniziert und im unteren Teil mit einem Durchlass für den Ablauf (50) des Kühlmittels mit niedrigem Druck und niedriger Temperatur, das den unteren Flansch (24) durchquert.

6. Vorrichtung nach Anspruch 5, **dadurch gekennzeichnet, dass** der ringförmige Bereich (48) einen Durchgang ohne Hindernisse für die Zirkulation des Kühlmittels mit niedrigem Druck und mit niedriger Temperatur bildet.

7. Vorrichtung nach Anspruch 5, **dadurch gekennzeichnet, dass** der ringförmige Bereich (48) ein Mittel für den Wärmeaustausch (90; 64) aufnimmt, um einen spiralförmigen Kanal zwischen der externen zylindrischen Wand (20) und der internen zylindrischen Wand (34) zu bilden.

8. Vorrichtung nach Anspruch 7, **dadurch gekennzeichnet, dass** das Mittel für den Wärmetausch ein luftschraubenförmiges Organ (90) ist.

9. Vorrichtung nach Anspruch 7, **dadurch gekennzeichnet, dass** das Mittel für den Wärmetausch eine luftschraubenförmige Kapillare (64) ist, die sich in dem Container (32) ausdehnt.

10. Vorrichtung nach einem der Ansprüche 5 bis 9, **dadurch gekennzeichnet, dass** die interne zylindrische Wand (34) des Containers schließt an einen gewölbten Boden (36) an, der gegen den unteren Flansch (24) liegt.

11. Vorrichtung nach einem der Ansprüche 5 bis 10, **dadurch gekennzeichnet, dass** die externe zylindrische Wand (20) aus einem stranggepressten Profil gebildet wird, in dem die Kanäle (22) zum Durchfluss des Kühlmittels mit hohem Druck und hoher Temperatur gebildet sind.

12. Vorrichtung nach Anspruch 1, **dadurch gekennzeichnet, dass** sie ein stranggepresstes Profil (86) umfasst, das externe Kanäle (22) umfasst, die die Kanäle für die Zirkulation des Kühlmittels mit hohem Druck und hoher Temperatur bilden und interne Kanäle (88), die den Durchlass für die zirkulation des Kühlmittels mit niedrigem Druck und niedriger Temperatur bilden.

13. Vorrichtung nach einem der Ansprüche 1 bis 12, **dadurch gekennzeichnet, dass** die Versorgung (54) mit Kühlmittel mit niedrigem Druck und niedriger Temperatur, die mit dem Container (32) kommuniziert, Mittel (60) zur Bildung einer Turbulenz in dem Kühlmittel mit niedrigem Druck und niedriger Temperatur umfasst, das in den Container eindringt, um die gasförmige Phase und die flüssige Phase des Kühlmittels zu trennen.

14. Vorrichtung gemäß Anspruch 13, **dadurch gekennzeichnet, dass** die Mittel zur Bildung einer Turbulenz ein schraubenförmiges Rohr (60) umfassen, das im Container (32) angeordnet ist.

15. Vorrichtung gemäß einem der Ansprüche 1 bis 14, **dadurch gekennzeichnet, dass** sie ein Umkehrorgan (64) umfasst, um den Transport eines Schmieröls zu garantieren, das von dem Kühlmittel übertragen wird, von dem Boden des Containers (32) aus in Richtung des Durchlasses (48) für den Durchfluss des Kühlmittels mit niedrigem Druck und niedriger Temperatur.

16. Vorrichtung nach einem der Ansprüche 1 bis 15, **dadurch gekennzeichnet, dass** der untere Flansch (24) einen internen Durchgang (74) umfasst, der eine Eingangsöffnung (78) bildet, die an den Ausgang eines Verdichters (12) angeschlossen werden kann und eine Ausgangsöffnung (80), die an den Eingang eines Gaskühlers (14) angeschlossen werden kann.

17. Vorrichtung nach einem der Ansprüche 1 bis 16, **dadurch gekennzeichnet, dass** das Kühlmittel Kohlendioxid ist.

18. Gaskühler für einen Klimakreis, der von einem Kühlmittel in gasförmiger Phase durchflossen wird, **dadurch gekennzeichnet, dass** er mit einer kombinierten Vorrichtung (10) ausgestattet ist, die aus einem internen Wärmetauscher und einem Akkumulator besteht, nach einem der Ansprüche 1 bis 17.

19. Gaskühler nach Anspruch 18, **dadurch gekennzeichnet, dass** er einen Kollektor (94) mit einer Eingangsöffnung (98) umfasst, die an den Ausgang eines Verdichters (12) angeschlossen werden kann, durch einen Durchlass (74), der in dem unteren Flansch (24) angeordnet ist und eine Ausgangsöffnung (100), die an eine Eingangsöffnung des unteren Flansches (24) angeschlossen werden kann.
